# EUROPÄISCHE PATENTSCHRIFT

(11) **EP 0 396 803 B1**
(45) Veröffentlichungstag und Bekanntmachung des Hinweises auf die Patenterteilung: **02.09.1992**
(21) Anmeldenummer: 89108516.9
(22) Anmeldetag: 11.05.1989
(51) Int. Cl.: A47L 9/10

(54) **Filtereinrichtung für einen Staubsauger**
Filter device for a vacuum cleaner
Dispositif de filtrage pour un aspirateur de poussières

(43) Veröffentlichungstag der Anmeldung: 14.11.1990
(73) Patentinhaber: SIEMENS AKTIENGESELLSCHAFT, 80333 München (DE)
(72) Erfinder: Fleischer, Wolfgang, Dipl.-Ing.(FH), D-8731 Elfershausen 2 (DE)

(56) Entgegenhaltungen:
- DE-A- 3 150 299
- DE-A- 3 403 105
- DE-U- 8 420 758
- US-A- 1 829 582
- US-A- 3 636 681
- US-A- 4 699 641

## Beschreibung

Die Erfindung betrifft eine Filteranordnung gemäß dem Oberbegriff des Anspruchs 1.

Eine solche Filtereinrichtung ist durch die DE-A-31 50 299 bekannt. Bei dieser Filtereinrichtung sind die Wände des Behältnisses als erstes Filter ausgebildet. Hinter der mit bezug auf die Richtung des Saugluftstromes senkrechten Rückwand des Behältnisses ist ein zweites Filter fest an dem Behältnis angeordnet. Die Ausbildung der Behältniswände als Filter hat den Nachteil, daß diese Wände bei jedem Entleerungsvorgang mechanisch von anhaftenden Schmutzteilen befreit werden müssen. Außerdem müssen diese Wände als Grobfilter ausgebildet sein, da sie sonst im Laufe der Zeit vollkommen undurchlässig werden. Nachteilig ist ferner, daß auch das nachgeschaltete zweite Filter, welches ein Feinfilter ist, zur Erhaltung der Filterwirkung nur abgeschüttelt werden kann. Ein allmähliches Zusetzen dieses Filters läßt sich durch ein derartiges Abschütteln auf Dauer nicht verhindern, da durch das Schütteln nur an der Oberfläche des zweiten Filters abgelagerter Schmutz entfernbar ist. Dies führt zu einer Reduzierung der Saugleistung des Staubsaugers.

Der Erfindung liegt die Aufgabe zugrunde, eine Filtereinrichtung der gattungsgemäßen Art so auszubilden, daß insgesamt eine bessere Filterwirkung erreicht und die Stärke der Saugleistung des Staubsaugers erhalten bleibt.

Die Lösung der gestellten Aufgabe gelingt durch die im Kennzeichen des Anspruchs 1 angegebenen Merkmale.

Der Filterbeutel wird nach Erreichen eines entsprechenden Füllungsgrades ausgetauscht und durch einen neuen Filterbeutel ersetzt. Damit kann der Filterbeutel bereits als Feinfilter ausgebildet sein, so daß mit einem nachgeschalteten Filter, welches vorteilhafterweise ein Feinstfilter oder ein Aktivkohlefilter sein kann, eine verbesserte Filterwirkung erreicht wird. Da dieses zweite Filter austauschbar ist, besteht nicht die Gefahr einer Saugleistungsminderung bei zugesetztem Filter.

Eine plattenförmige Ausbildung des zweiten Filters ermöglicht eine einfache Befestigung desselben in einer am Behältnis vorgesehenen Führung. Ein solches plattenförmiges Filter läßt sich leicht mehrschichtig ausführen, so daß durch Kombination verschiedener Filterschichten Spezialfilter für unterschiedliche Anwendungsfälle geschaffen werden können.

Wird das zweite Filter auf der der Einlaßöffnung benachbarten Seite des Behältnisses angeordnet, so kann es dicht an einem die Einlaßöffnung umgebenden Dichtelement anliegen und damit die dichte Ankopplung der Filtereinrichtung an das Gebläseaggregat übernehmen.

Durch eine in einem Teilbereich gegenüber dem Restbereich unterschiedliche Filterwirkung wird an dem zweiten Filter eine Anzeigemöglichkeit für einen notwendigen Austausch dieses Filters erreicht. Wegen der unterschiedlichen Filterwirkung der beiden Bereiche ergeben sich bei einer zunehmenden Verschmutzung des zweiten Filters farbliche Unterschiede zwischen den beiden Bereichen, die dem Benutzer eines Staubsauges einen notwendigen Wechsel dieses Filters signalisieren.

Dabei reicht es aus, wenn die unterschiedliche Filterwirkung zumindest an der bei herausgenommenem Behältnis sichtbaren Luftaustrittsseite des zweiten Filters besteht. Die unterschiedliche Filterwirkung kann dadurch erreicht werden, daß das zweite Filter in dem Teilbereich undurchlässig oder mit einem Tränkmittel versehen ist. Im einen Fall lagert sich in dem Teilbereich kein Schmutz ab, so daß sich die Filteroberfläche in diesem Bereich nicht durch den Schmutz verfärbt und somit von der verschmutzten Fläche im Restbereich abhebt. Im anderen Falle erfolgt durch das Tränkmittel eine stärkere Schmutzablagerung, so daß ebenfalls farbliche Unterschiede zwischen den beiden Bereichen zutage treten. Der Teilbereich kann als Wortsymbol beispielsweise "Stop" oder "Wechsel" ausgebildet sein.

Anhand eines in der Zeichnung dargestellten Ausführungsbeispieles wird der Anmeldungsgegenstand nachfolgend näher beschrieben. Es zeigt:
FIG 1 eine in einem Staubsauger angeordnete Filtereinrichtung im Schnitt,
FIG 2 ein zweites Filter in Draufsicht.

Mit 1 ist das Gehäuse eines Staubsaugers bezeichnet, in dem ein Staubraum 2 und ein von diesem durch eine Zwischenwand 3 getrennter, das Gebläseaggregat 4 enthaltender Gebläseraum 5 vorgesehen ist. Die Zwischenwand 3 weist eine Einlaßöffnung 6 auf, an die das Gebläseaggregat 4 mit seiner Ansaugöffnung angeschlossen ist.

In den Staubraum 2 ist als Behältnis ein Tragcontainer 7 eingesetzt, in dem ein an den Anschlußstutzen 8 des Staubsaugers angekoppelter Filterbeutel 9 als erstes Filter eingelegt ist. Der Tragcontainer 7 ist mit durchlässigen Gitterwänden 10 ausgeführt. An den Gitterwänden 10 kann zusätzlich ein Vließmaterial angebracht sein. Auf der der Einlaßöffnung 6 benachbarten Rückseite des Tragcontainers 7 ist an der unteren Containerkante 11 eine U-Führung 12 für ein zweites Filter 13 angeformt. Das mit seiner einen Seite 14 in die U-Führung 12 eingesteckte zweite Filter 13 liegt mit seiner anderen Seite 15 an einer an der oberen Containerkante 16 angeformten Stützleiste 17 an. Da das zweite Filter 13 hierdurch ausreichend abgestützt ist, kann es gegen ein die Einlaßöffnung 6 vollständig umschließendes Dichtelement 18 gedrückt werden, so daß eine dichte Ankopplung der Filtereinrichtung an das Gebläseaggregat 4 erreicht ist.

Die plattenförmige Ausbildung des zweiten Filters 13 ermöglicht einen mehrschichtigen Aufbau dieses Filters. Durch Kombination unterschiedlicher Sonderfilter, z.B. Allergiefilter, Mikrofilter, Antibakterienfilter, elektrostatische Filter kann das zweite Filter 13 für ganz spezielle Anwendungsfälle ausgebildet werden.

Zur Erhaltung der vollen Saugleistung des Staubsaugers ist es notwendig, daß außer dem Filterbeutel 9 auch das zweite Filter 13 bei Erreichen eines bestimmten Verschmutzungsgrades ausgewechselt wird. Um den Benutzer einen solchen notwendigen Wechsel zu signalisieren, weist das zweite Filter 13 in einem Teilbereich 19 eine andere Filterwirkung als im Restbereich 20 auf. Hierdurch ergibt sich ein unterschiedlicher Grad der Schmutzablagerung in den beiden Bereichen 19 und 20, so daß sich diese Bereiche bei zunehmender Verschmutzung des zweiten Filters 13 farblich voneinander abheben. Einen solchen farblichen Unterschied kann der Benutzer leicht erkennen und darauf hin das verschmutzte Filter 13 gegen ein neues auswechseln.

Der Teilbereich 19 kann, wie dies die FIG 2 zeigt, als Wortsymbol, z.B. "Stop", ausgebildet sein. Damit weiß der Benutzer, daß ein Filterwechsel notwendig ist, wenn er dieses Wort deutlich erkennen kann.

## Patentansprüche

1. Filtereinrichtung für einen Staubsauger, die aus einem entnehmbar im Staubraum (2) des Staubsaugers angeordneten Behältnis (7), in welchem aus dem schmutzbeladenen Saugluftstrom mittels eines ersten Filters (9) ausgefilterter Schmutz gesammelt ist und einem am Behältnis (7) angeordneten, dem ersten Filter (9) nachgeschalteten zweiten Filter (13) besteht und welche Filtereinrichtung dicht an den Ansaugstutzen (8) des Staubsaugers und eine zum Gebläseaggregat (4) des Staubsaugers führende Einlaßöffnung (6) anschließbar ist,
**dadurch gekennzeichnet**,
daß das erste Filter aus einem auswechselbar in das Behältnis (7) eingesetzten Filterbeutel (9) besteht und das zweite Filter (13) auswechselbar am Behältnis (7) angeordnet ist.

2. Filtereinrichtung nach Anspruch 1,
**dadurch gekennzeichnet**,
daß das zweite Filter (13) plattenförmig ausgebildet und in einer am Behältnis (7) vorgesehenen Führung (12) eingesteckt gehalten ist.

3. Filtereinrichtung nach Anspruch 1 oder 2,
**dadurch gekennzeichnet**,
daß das zweite Filter auf der der Einlaßöffnung (6) benachbarten Seite des Behältnisses (7) angeordnet ist und dicht an einem die Einlaßöffnung (6) umgebenden Dichtelement (18) anliegt.

4. Filtereinrichtung nach Anspruch 1,2 oder 3,
**dadurch gekennzeichnet**,
daß das zweite Filter (13) in einem Teilbereich (19) eine gegenüber dem Restbereich (20) unterschiedliche Filterwirkung besitzt.

5. Filtereinrichtung nach Anspruch 4,
**dadurch gekennzeichnet**,
daß die unterschiedliche Filterwirkung der Bereiche (19,20) zumindest auf der Luftaustrittsseite des zweiten Filters (13) besteht.

6. Filtereinrichtung nach Anspruch 4 oder 5,
**dadurch gekennzeichnet**,
daß das zweite Filter (13) in dem Teilbereich (19) undurchlässig ist.

7. Filtereinrichtung nach Anspruch 4 oder 5,
**dadurch gekennzeichnet**,
daß das zweite Filter (13) in dem Teilbereich (19) mit einem Tränkmittel versehen ist.

## Claims

1. Filter device for a vacuum cleaner, which consists of a container (7), arranged in a removable manner in the dust chamber (2) of the vacuum cleaner, in which container dirt is collected which has been filtered out from the dirt-laden vacuum stream by means of a first filter (9), and of a second filter (13) arranged on the container (7) and connected after the first filter (9), and which filter device can be attached tightly to the intake connecting piece (8) of the vacuum cleaner and to an inlet opening (6) leading to the fan unit (4) of the vacuum cleaner, characterized in that the first filter consists of a filter bag (9) inserted in a replaceable manner into the container (7) and the second filter (13) is arranged in a replaceable manner on the container (7).

2. Filter device according to claim 1, characterized in that the second filter (13) is constructed in the form of a plate and is held so that it is inserted in a guide (12) provided on the container (7).

3. Filter device according to claim 1 or 2, characterized in that the second filter is arranged on the side of the container (7) which is adjacent to the inlet opening (6) and rests tightly against a sealing element (18) surrounding the inlet opening (6).

4. Filter device according to claim 1, 2 or 3, characterized in that the second filter (13) has in a partial region (19) a filter action which is different compared with the remaining region (20).

5. Filter device according to claim 4, characterized in that the different filter actions of the regions (19,20) are at least on the air-outlet side of the second filter (13).

6. Filter device according to claim 4 or 5, characterized in that the second filter (13) is impermeable in the partial region (19).

7, Filter device according to claim 4 or 5, characterized in that the second filter (13) is provided with an impregnating means in the partial region (19).

## Revendications

1. Dispositif de filtrage pour un aspirateur de poussière, qui est constitué d'un récipient (7) qui est monté de manière amovible dans la chambre réservée à la poussière (2) de l'aspirateur de poussière et dans lequel est collectée la saleté séparée par filtration du courant d'air d'aspiration chargé de saletés, au moyen d'un premier filtre (9) et d'un second filtre (13) monté sur le récipient (7) en aval du premier filtre, ce dispositif de filtrage pouvant être raccordé de manière étanche à la tubulure d'aspiration (8) de l'aspirateur de poussière et à un orifice d'entrée (6) menant au groupe ventilateur (4) de l'aspirateur de poussière,
caractérisé,
en ce que le premier filtre est constitué d'un sac filtrant (9) inséré de manière amovible dans le récipient (7), et en ce que le second filtre 113) est monté de manière amovible sur le récipient (7).

2. Dispositif de filtrage suivant la revendication 1,
caractérisé,
en ce que le second filtre (13) est sous la forme d'une plaque et est maintenu en étant enfilé dans une glissière (12) prévue sur le récipient (7).

3. Dispositif de filtrage suivant 11a revendication 1 ou 2,
caractérisé,
en ce que le second filtre est disposé du côté du récipient (7) voisin de l'orifice d'entrée (6) et s'applique, de manière étanche, à un élément d'étanchéité (18) entourant l'orifice d'entrée (6).

4. Dispositif de filtrage suivant revendication 1, 2 ou 3,
caractérisé,
en ce que le second filtre (13) possède, dans une région partielle (19), un effet de filtrage différent de celui qu'il a dans la région restante (20).

5. Dispositif de filtrage suivant la revendication 4,
caractérisé,
en ce que l'effet de filtrage différent des régions (19, 20) est réalisé au moins du côté de la sortie de l'air du second filtre (13).

6. Dispositif de filtrage suivant la revendication 4 ou 5,
caractérisé,
en ce que le second filtre (13) est imperméable dans la région partielle (19).

7. Dispositif de filtrage suivant la revendication 4 ou 5,
caractérisé,
en ce que le second filtre (13) est muni d'un agent d'imprégnation dans la région partielle (19).
